# EUROPÄISCHE PATENTSCHRIFT

(11) **EP 3 825 465 B1**
(45) Veröffentlichungstag und Bekanntmachung des Hinweises auf die Patenterteilung: **07.06.2023**
(21) Anmeldenummer: 19405019.1
(22) Anmeldetag: 19.11.2019
(51) Int. Cl.: E01H 1/08

(54) **SELBSTFAHRENDE KEHRMASCHINE ZUR REINIGUNG BEFAHR- UND/ODER BEGEHBARER BODENOBERFLÄCHEN**
SELF-PROPELLED SWEEPING MACHINE FOR CLEANING FLOOR SURFACES WHICH CAN BE DRIVEN OR WALKED ON
BALAYEUSE AUTOMATIQUE PERMETTANT DE NETTOYER DES SURFACES DE SOL ROUTIÈRES OU PIÉTONNES

(43) Veröffentlichungstag der Anmeldung: 26.05.2021
(73) Patentinhaber: Bucher Municipal AG, 8166 Niederweningen (CH)
(72) Erfinder: Wunderlich, Jan, 5619 Büttikon (CH)
(74) Vertreter: Leinweber & Zimmermann

(56) Entgegenhaltungen:
- EP-A1- 1 424 448
- EP-A1- 1 783 279
- CN-A- 110 158 523

## Beschreibung

Die Erfindung betrifft eine selbstfahrende Kehrmaschine zur Reinigung befahr- und/oder begehbarer, vorzugsweise fester Bodenoberflächen wie Verkehrsflächen, Strassen, Flughäfen und Industrieanlagen, bestehend aus einem Fahrgestell mit einer motorisch angetriebenen, und wenigstens einer zur Beeinflussung der Fortbewegungsrichtung gemeinsam lenkbare Räder aufweisende Fahrachse, die in quer zur Fortbewegungsrichtung der Kehrmaschine ausgerichtet und beabstandet hintereinander angeordnet sind, und mit einem auf dem Fahrgestell aufgebauten, zur Entleerung ausgebildeten Kehrichtsammelbehälter zur Aufnahme von Kehrgut mittels einem auf dem Fahrgestell aufgesetzten, ein Sauggebläse aufweisendes Saugaggregat, das mit einer am vorderen Ende einer Saugluftleitung angeordneten Ansaugeinrichtung leitungsverbunden ist, wobei die mit einem Saugmund ausgebildete Ansaugeinrichtung im Abstand über der Bodenoberfläche an dem Fahrgestell nach unten ragend befestigt ist, sowie einer über der Vorderachse an dem Fahrgestell aufgebauten Fahrerkabine und einer unter dieser, vor der Vorderachse angeordneten, den aufzunehmenden Kehricht resp. Schmutz zusammenführenden Kehreinrichtung.

Dabei wird die durch das Saugluftgebläse an der Ansaugeinrichtung resp. dem Saugmund erzeugte Saugluft/Saugkraft vom Kehrichtsammelbehälter nach Abscheidung des Schmutzes über eine Luftaustrittsleitung an die Umgebung zurückgeführt. Ist das Fahrgestell der Kehrmaschine ein- oder mehrteilig mit vier oder mehr Rädern ausgebildet, können die jeweils eine starre Vorderachse und/oder eine Hinterachse bildenden Räder paarweise gelenkt oder bei einer Knicklenkung, die Fahrachsen gemeinsam um senkrechte Achsen geschwenkt werden .

Bei einem zweiteiligen Fahrgestell sind der vordere und der hintere Fahrgestellteil als Lenkhilfe der Kehrmaschine durch gesteuerte Kolben-Zylinder-Einheiten um eine senkrechte Achse schwenkbar verbunden.

Durch die DE 199 35 887 C1 ist ein Fahrzeug zum Säubern einer Oberfläche bekannt, das einen Saugschacht zum Heben und Senken mittels einer Vorrichtung aufweist, die mindestens aus einem Sensor zum Erfassen des Profils der in Fahrtrichtung vor dem Saugschacht liegenden Oberfläche und einer Steuerung zum Ansteuern der Vorrichtung zum Heben bzw. Senken des Saugschachtes in Abhängigkeit von dem durch den Sensor erfassten Oberflächenprofil besteht.

In der US 2002/0133981 A1 ist ein Steuersystem für einen Schneepflug beschrieben, bei dem der sich ändernde Abstand zwischen Einrichtungsgestell und Boden oder Radachse als Massgabe zur Anhebung oder Absenkung des Pflugschildes verwendet wird.

Die Kehrmaschine nach der EP 2 775 034 A1 mit einem Schmutzsammelbehälter, an welchen einerseits ein Sauggebläse und andererseits über eine Saugleitung ein Saugkopf mit einem Saugschacht und ein sich in Arbeitsrichtung vor diesem erstreckenden flächigen Strömungsleitelement angeschlossen sind, ist letzteres bei gleichbleibender Position des Saugschachtes durch eine am vorderen Randbereich angreifende Verstellvorrichtung ausgebildet, so dass das Strömungsleitelement zwischen einer gewölbten Form mit geringem Abstand und einer gestreckten Form mit grösserem Abstand zur Bodenoberfläche hin veränderbar ist.

In der Praxis weisen selbstfahrende Kehrmaschinen auf Rädern oder Kufen geführte Saugschächte auf (siehe z. B. die EP 1 783 279 A1 und die CN 110 158 523 A) und sind durch den Kontakt zur Bodenoberfläche einem starken Verschleiss unterworfen und deshalb von hohen Unterhaltskosten begleitet.

Weiterhin werden Saugmünder von Kehrmaschinen vor der Vorderachse angeordnet/vorgelagert, sodass sie beim Auftreffen auf Hindernisse einer Beschädigung mit Betriebsunterbruchfolge ausgesetzt sind.

Die vorgelagerte Position erfordert einen langen und flach geführten, an den Saugmund angeschlossenen Saugschlauch, der hinter der Fahrerkabine in den Kehrichtsammelbehälter mündet. Daraus entwickelt sich eine Verstopfungsgefahr im Saugschlauch. Eine teilweise Verlegung des Saugschlauches in die Fahrerkabine schränkt den Freiraum ein und erhöht den Betriebslärm, schränkt die Betriebssicherheit ein.

Es hat sich an die vorliegende Erfindung die Aufgabe gestellt, die erwähnten Nachteile zu beheben und eine gegenüber der zu reinigenden Bodenoberfläche berührungslose Aufhängung für die mit dem Fahrgestell verbundene Ansaugeinrichtung einer Kehrmaschine zu schaffen, derart, dass deren Arbeitsposition jeweils an die befahrbare Bodenoberfläche angepasst ist.

Erfindungsgemäss ist die Aufgabe durch eine selbstfahrende Kehrmaschine gemäß Anspruch 1 gelöst, wobei die in Bodennähe zwischen den Rädern einer eine Einzelradaufhängung oder eine Starrachse aufweisenden Vorderachse schwebend angeordnete Ansaugeinrichtung mit die Radaufhängung der Vorderachse bildenden, um eine etwa horizontale Achse an der Fahrgestell schwenkbar abgestützten Radträgern anheb- und absenkbar verbunden und an einem Lenker in etwa einer bodenparallelen Ebene versetz- resp. verschwenkbar geführt ist.

Diese Ausführung könnte sowohl bei einem knickgelenkten Fahrgestell einer Kehrmaschine wie auch bei einer Kehrmaschine mit Starrachsen angewendet werden. Die Lenkung der Maschine könnte manuell oder elektronisch gesteuert ausgebildet sein.

Vorzugsweise ist die Ansaugeinrichtung mit den Radträgern steuerwirksam zugeordneter Übertragungsvorrichtung einerseits und durch den Lenker mit dem Fahrgestell andererseits hängend verbunden, sodass eine einfache stabile und robuste Ausführungsform entsteht.

Als geeignet und einfach erweisen sich als Übertragungsvorrichtung Hebelarme zur Übertragung der Bewegungen der Radträger aufgrund befahrener, unebener Verkehrsflächen.

Es ist möglich, dass die Hebelarme einenends an dem Fahrgestell angelenkt sind und zwischen angelenktem und dem mit der Ansaugeinrichtung verbundenen, schwenkbaren Heblarmende ein auf dem Radträger sich abstützendes Steuerelement aufweisen.

Bei einer weiteren Möglichkeit kann zur Einstellung und Änderung oder Verstellung der Ansaugeinrichtung zur Bodenoberfläche hin das am Hebelarm befestigte Steuerelement und/oder der Lenker in ihrer Länge verstellbar ausgebildet sein.

Selbstverständlich können die freien Enden der Hebelarme durch starre oder flexible Verbindungselemente mit der Ansaugeinrichtung verbunden sein, wobei sich diese Verbindung als anspruchslos zur Bedienung erweist.

Das Steuerelement kann in Abstimmung mit der Oberseite eines Radträgers und den verfügbaren räumlichen Gegebenheiten wahlweise auf der Hebelarmlänge befestigt sein.

Vorteilhaft ist das der Ansaugeinrichtung zugewandte Ende des Lenkers durch ein sphärische Gelenk/Lager ausgebildet, sodass auch räumliche Bewegungen aufgenommen werden können.

Nachfolgend wird die Erfindung unter Bezugnahme auf den zitierten bzw. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Seitenansicht einer selbstfahrenden, von der vorliegenden Erfindung betroffenen Kehrmaschine,
- Fig. 2: eine auszugsweise dreidimensionale Darstellung der erfindungsgemässen Ansaugeinrichtung an der in Fig. 1 dargestellten Kehrmaschine,
- Fig. 3: eine Einzelradaufhängung einer Vorderachse der Kehrmaschine mit angeordneter Ansaugeinrichtung,
- Fig. 4: eine Frontansicht der zwischen zwei Rädern der Vorderachse der Kehrmaschine angeordneten Ansaugeinrichtung,
- Fig. 5: auszugsweise vergrösserte Darstellung des der Ansaugeinrichtung zugeordneten Betätigungsmechanismus im Bereich eines Radträgers der Radaufhängung,
- Fig. 6: auszugsweise eine vergrösserte Darstellung einer Aufhängevorrichtung an der Ansaugeinrichtung und
- Fig. 7: eine räumliche Darstellung der erfindungsgemässen EinRichtung im Bereich eines Radträgers der Vorderachse der Kehrmaschine.

Fig. 1 zeigt eine selbstfahrende Kehrmaschine zur Reinigung befahr- und begehbarer, vorzugsweise fester Bodenoberflächen oder Belägen wie Verkehrsflächen, Strassen, Flughäfen und Industrieanlagen, mit einem Fahrgestell 2, aus zwei Fahrgestellteilen 3, 4, -angezeigt durch die senkrechte Knickgelenkachse 49 und Lenkzylinder 50-, die um eine senkrechte Achse gelenkartig verbunden sind. Selbstverständlich könnte auch ein einteiliger Fahrgestellrahmen für die erfinderischen Zwecke verwendet werden.

Die vordere 5 der zwei in Fortbewegungsrichtung bzw. Arbeitsrichtung F hintereinander beabstandeten, mit dem Fahrgestell 2 verbundene, lenkbare Räder 16, 17 aufweisenden Fahrachsen 5, 6, ist von einer auf dem Fahrgestell 2 aufgebauten Fahrerkabine 7 aus lenkbar und weist eine Einzelradaufhängung 8 (in Fig. 1 nicht ersichtlich) für die bereiften Räder 16, 17 der Vorderachse 5 auf.

Die bereiften Räder 18, 19 sind an der vorzugweise starr ausgebildeten hinteren Fahr- resp. Antriebsachse 6 befestigt.

Hinter der Fahrerkabine 7 ist auf dem hinteren Fahrgestellteil 4 ein zur Entleerung durch Kippen um eine horizontale Achse aufgebauter Kehrichtsammelbehälter 9 befestigt.

Innerhalb oder ausserhalb des Kehrichtsammelbehälters ist ein ein Saugluftgebläse aufweisendes Saugluftaggregat angeordnet, das mit einer am vorderen Ende eine zur Aufnahme von Kehrgut bestimmten Ansaugeinrichtung 10 aufweisenden Saugleitung 11 leitungsverbunden ist, wobei die mit einem Saugmund 12 (in Fig. 1 nicht erkennbar) ausgestattete Ansaugeinrichtung 10 in (geringem) Abstand über der Bodenoberfläche 13 an dem vorderen Fahrgestellteil 3 nach unten ragend/stehend befestigt ist.

Der Ansaugeinrichtung 10 -in Fortbewegungsrichtung F vorgeschaltet- befindet sich vorzugsweise unter der Fahrerkabine 7, vor der Vorderachse 5 angeordnet, eine das Kehrgut zusammenführende Kehreinrichtung 14, bestehend aus wenigstens einer um eine geneigte Achse rotierende, hinsichtlich Kehrbreite verstellbare Bürste 15 (siehe DIN EN 15429-1).

Nach den Fig. 2, 3 und 5 ist die Ansaugeinrichtung 10 etwa in der Längsmitte der Kehrmaschine 1 resp. des Fahrgestells 2 zwischen den Rädern 16, 17 der Vorderachse 5 schwebend angeordnet. Letztere ist als Einzelradaufhängung 8 ausgebildet und weist für jedes Rad 16, 17 einen an einem mit dem Fahrgestell 2, verbundenen Support 22 angelenkten Radträger 20, 21 auf. Der Support 22 besteht aus einem beidseits der Kehrmaschine 1 spitzwinklig zum Fahrgestell 2 bzw. Fahrgestellteil 3 einen Rahmenträger 23 horizontal durchsetzenden und mit letzterem verschweissten Träger 24, an dem im Abstand einer angelenkten Gabel 25 des Radträgers 20, 21 jeweils zwei ein Schwenklager 26 bildende Doppelachsen 27 befestigt sind, zwischen denen Gabelarme 28, 29 der Radträger 20, 21 gelagert sind. Gegenüberliegend von dem Schwenklager 26 des Radträgers 20, 21, ist letzterer mittels einem bekannten Federbein bzw. Stossdämpfer 30 am Fahrgestell 2 resp. Fahrgestellteil 3 und dem Radträger 20, 21 Lager 31 vorgesehen.

Um im unebenen Arbeitsbereich einer Bodenoberfläche den Abstand der Ansaugeinrichtung 10 weitgehend konstant halten zu können, ist ein mit den Radträgern 20, 21 bewegungsverbundenes Ausgleichssystem angeordnet, welches die Ansaugeinrichtung 10 in der Arbeitsposition hält. D.h., die um etwa horizontale Achsen an dem Fahrgestell 2, 3 schwenkbaren Radträger 20, 21 ändern die Lage der Ansaugeinrichtung 10 bezüglich Fahrgestell 2, 3 derart, dass sie einen weitgehend konstanten Abstand zur Bodenoberfläche einnimmt.

Zu diesem Zweck ist ein Hebelarm 32, 33 oder ein Hebelgetriebe vorgesehen, der jeweils jedem Rad 16, 17 der Vorderachse 5 zugeordnet und im Rahmenträger 23 des Fahrgestells 2, 3 um eine senkrechte Achse schwenkbar gelagert ist (Fig. 5 und 6).

Das schwenkbare Ende 35 des Hebelarms 32, 33 und die Ansaugeinrichtung 10 sind durch starre oder flexible Verbindung- resp. Strangelemente 34, beispielweise Verbindungsstangen, Ketten, Seile oder dgl. verbunden (Fig. 3, 4, 5 und 6).

Im Übrigen zeigt Fig. 7 eine an dem Radträger 20, 21 gelagerte Radnabe 36 der Vorderachse 5.

Zwischen Schwenklager und schwenkbarem Hebelende 35 ist am Hebelarm 32, 33 ein sich auf dem Radträger 20, 21 abstützendes Steuerelement 36 befestigt, das die Schwenkbewegungen eines Radträgers 20, 21 durch den Hebelarm 32, 33 über die Verbindungselemente 34 auf die Ansaugeinrichtung 10 überträgt, so dass Letztere angehoben, abgesenkt oder in Lage gehalten wird.

Das Steuerelement 37 ist zur Einstellung und Verstellung des Abstandes Ansaugeinrichtung 10 und Bodenoberfläche 13 durch eine Schraube ausgebildet.

Das Steuerelement 37 kann entlang eines Hebelarms 32, 33 an verschiedenen Stellen angeordnet sein, soweit dies die Oberseite eines Radträgers 20, 21 gestattet, jedoch stimmen die Positionen der Steuerelemente 37 jedes Hebelarms 37 überein und können aufgrund der beschriebenen Ausbildung einzeln nachgestellt werden.

Die Fig. 3 und 4 offenbaren die Aufhängung der Ansaugeinrichtung 10. Durch einen Lenker 38 wird die Aufhängung unterstützt, so dass die Ansaugeinrichtung 10 in einer konstanten, stabilen Lage über der Bodenoberfläche gehalten wird. Der Lenker 38 ist teleskopartig ausgestaltet und verbindet die Ansaugeinrichtung 10 mit dem Fahrgestell 2 resp. Fahrgestellteil 3. Die Verbindung erfolgt über ein Gelenk 39 auf der Seite der Ansaugeinrichtung 10 und einer Halterung 40 an einem Rahmenelement des Fahrgestells 2, 3, wobei das Gelenk 39 vorteilhaft als sphärisches resp. Kugelgelenk ausgebildet sein kann, sodass sich die Ansaugeinrichtung 10 in jede durch die Hebelarme 32, 33 bzw. die Radträger 20, 21 erzwungene Lage versetzt wird.

Weiterhin zeigen die Fig. 3 und 4 die Ausführung einer aufgehängten Ansaugeinrichtung 10, verbunden mit einer nach oben gerichteten Saugleitung bzw. Saugschlauch 11, der mit dem beschriebenen Saugaggregat resp. dem Kehrichtsammelbehälter 9 leitungsverbunden ist.

Der Saugschlauch 11 ist flexibel und dehnbar ausgebildet und besteht aus einem Mantel aus Kunststoff mit einer wendelförmigen Drahteinlage, so dass er den Bewegungen der Ansaugeinrichtung nicht hinderlich ist.

Wie die Fig 2 und 3 weiter zeigen, ist ein an den Saugmund 12 der Ansaugeinrichtung 10 anschliessender Saugstutzen 43, vorzugsweise aus Metall, am oberen Ende mit dem daran montierten Saugschlauch 11 verbunden.

Der Saugmund 12, der nicht Gegenstand der vorliegenden Erfindung ist, weist zur Bodenoberfläche 13 hin eine nicht erkennbare Saugöffnung auf, die mit seitlich angeordneten Räumungsbegrenzern 44 ausgestattet ist.

Ein in Fig. 6 dargestelltes Befestigungsende der Verbindungselemente 34 an der Ansaugeinrichtung 10 besteht aus einer mit einem Schraubgewinde ausgestatteten Öse 42, die in einem an der Seitenwand 46 des Gehäuses 48 der Ansaugeinrichtung 10 befestigten Tragelement 47 gehalten ist.

## Patentansprüche

1. Selbstfahrende Kehrmaschine (1) zur Reinigung befahr- und/oder begehbarer, vorzugsweise fester Bodenoberflächen (13) wie Verkehrsflächen, Strassen, Flughäfen und Industrieanlagen, bestehend aus einem Fahrgestell (2) mit einer motorisch angetriebenen, und wenigstens einer zur Beeinflussung der Fortbewegungsrichtung lenkbare Räder (16 bis 19) aufweisende Fahrachse (5, 6), die eine Vorderachse (5) und eine Hinterachse (6) bilden und in quer zur Fortbewegungsrichtung (F) der Kehrmaschine (1) ausgerichtet und beabstandet hintereinander angeordnet sind, und mit einem auf dem Fahrgestell (2) aufgebauten, zur Entleerung ausgebildeten Kehrichtsammelbehälter (9) zur Aufnahme von Kehrgut mittels einem auf dem Fahrgestell (2) aufgesetzten, ein Sauggebläse aufweisendes Saugaggregat, das mit einer am vorderen Ende einer Saugluftleitung (11) angeordneten Ansaugeinrichtung (10) leitungsverbunden ist, wobei die mit einem Saugmund ausgebildete Ansaugeinrichtung (10) zwischen zwei Rädern (16, 17) der eine Einzelradaufhängung (8) oder eine Starrachse aufweisenden Vorderachse (5) im Abstand über der Bodenoberfläche (13) an dem Fahrgestell (2) nach unten ragend befestigt ist, sowie einer über der Vorderachse (5) an dem Fahrgestell (2) aufgebauten Fahrerkabine (7) und einer unter dieser, vor der Vorderachse (5) angeordneten, das aufzunehmende Kehrgut zusammenführenden Kehreinrichtung (15), **dadurch gekennzeichnet, dass** die in Bodennähe schwebend angeordnete Ansaugeinrichtung (10) mit die Radaufhängung der Vorderachse (5) bildenden, um etwa horizontale Achsen an dem Fahrgestell (2) schwenkbar abgestützten Radträgern (20, 21) anheb- und absenkbar verbunden und an einem Lenker (38) in etwa einer Ebene versetzbar geführt ist, so dass die Ansaugeinrichtung derart gegenüber der zu reinigenden Bodenoberfläche berührungslos aufgehängt ist, dass deren Arbeitsposition jeweils an die befahrbare Bodenoberfläche anpassbar ist.

2. Kehrmaschine nach Anspruch 1, **dadurch gekennzeichnet, dass** das Fahrgestell (2) durch einen der Vorderachse (5) zugeordneten vorderen Fahrgestellteil (3) und einen der Hinterachse (6) zugeordneten hinteren Fahrgestellteil (4) gebildet ist, welche durch eine Knicklenkung verbunden sind.

3. Kehrmaschine nach Anspruch 2, **dadurch gekennzeichnet, dass** die Ansaugeinrichtung (10) dem vorderen (4) Fahrgestellteil zugeordnet ist.

4. Kehrmaschine nach einem der Ansprüche 1 bis 3, **dadurch gekennzeichnet, dass** die Ansaugeinrichtung (10) mit einer den Radträgern (20, 21) steuerwirksam zugeordneten Übertragungsvorrichtung (32, 33) einerseits und durch den Lenker (38) mit dem Fahrgestell (2) andererseits hängend verbunden ist.

5. Kehrmaschine nach Anspruch 4, **dadurch gekennzeichnet, dass** die Übertragungsvorrichtung durch Hebelarme (32, 33) ausgebildet ist.

6. Kehrmaschine nach Anspruch 5, **dadurch gekennzeichnet, dass** die Hebelarme (32, 33) einenends an dem Fahrgestell (2) angelenkt sind und zwischen angelenktem und dem mit der Ansaugeinrichtung (10) verbundenen, schwenkbaren Hebelarmende (35) ein auf dem Radträger (20, 21) sich abstützendes Steuerelement (37) aufweisen.

7. Kehrmaschine nach Anspruch 6, **dadurch gekennzeichnet, dass** die Steuerelemente (37) entlang der Hebelarme (32, 33) wahlweise zwischen Schwenklager und schwenkbarem Hebelarmende (35) positionierbar sind.

8. Kehrmaschine nach Anspruch 6, **dadurch gekennzeichnet, dass** zur Einstellung und Verstellung der Ansaugeinrichtung zur Bodenoberfläche (13) hin das am Hebelarm (32, 33) befestigte Steuerelement (37) und/oder der Lenker (38) in ihrer Länge eistell- und verstellbar ausgebildet sind.

9. Kehrmaschine nach einem der Ansprüche 5 bis 8, **dadurch gekennzeichnet, dass** freie Enden der Hebelarme (32, 33) durch starre oder flexible Verbindungselemente (34) mit der Ansaugeinrichtung (10) verbunden sind.

10. Kehrmaschine nach einem der Ansprüche 1 bis 8, **dadurch gekennzeichnet, dass** wenigstens das der Ansaugeinrichtung (10) zugewandte Ende des Lenkers (38) durch ein sphärisches Gelenk (39), beispielsweise ein Kugelgelenk ausgebildet ist.

## Claims

1. A self-propelled sweeper (1) for cleaning drivable and/or walkable, preferably solid ground surfaces (13), such as traffic areas, roads, airports and industrial facilities, which sweeper consists of a chassis (2) that is provided with a motor-driven drive axle and at least one drive axle (5, 6) which includes wheels (16 to 19) which can be steered in order to influence the direction of travel, which drive axles form a front axle (5) and a rear axle (6) and are aligned transverse to the direction of travel (F) of the sweeper (1), and spaced one behind the other and that is provided with an emptiable collection hopper (9) which is arranged on the chassis (2) and is arranged for collecting sweeping debris through a suction aggregate which includes a suction blower and is arranged on the chassis (2), which suction aggregate is connected through a line to a suction device (10) arranged at the front end of a suction air line (11), said suction device (10) provided with a suction mouth being attached to said chassis (2), projecting downwards, at a distance above the ground surface (13), between two wheels (16, 17) of the front axle (5) having an independent wheel suspension (8) or a rigid axle, and which sweeper also consists of a driver's cabin (7), arranged on the chassis (2) above the front axle (5), and a sweeping device (15) arranged below said cabin, in front of the front axle (5), which is used to gather the sweepings to be collected, **characterised in that** the suction device (10) floatingly arranged near the ground is connected, so as to be raised and lowered, to wheel carriers (20, 21) forming the wheel suspension of the front axle (5) and pivotably mounted to the chassis (2) around approximately horizontal axes and **in that** said suction device is guided so as to be displaced in approximately one plane by a suspension arm (38) so that it can be suspended in a contactless manner relative to the ground surface to be cleaned to adapt its working position to the ground along which it travels.

2. The sweeper according to claim 1, **characterised in that** the chassis (2) is formed by a front chassis part (3) associated with the front axle (5) and a rear chassis part (4) associated with the rear axle (6), which are connected by an articulated steering.

3. The sweeper according to claim 2, **characterised in that** the suction device (10) is associated with the front chassis part (4).

4. The sweeper according to one of claims 1 to 3, **characterised in that** the suction device (10) is connected on the one hand to a transmission device (32, 33) associated for control purposes with the wheel carriers (20, 21) and on the other hand, in a suspended manner, to the chassis (2) via the suspension arm (38).

5. The sweeper according to claim 4, **characterised in that** the transmission device is formed by lever arms (32, 33).

6. The sweeper according to claim 5, **characterised in that** the lever arms (32, 33) are articulated to the chassis (2) at one end and include, between the end that is articulated and the pivoting arm end (35) that is connected to the suction device (10), a control element (37) bearing against the wheel carrier (20, 21).

7. The sweeper according to claim 6, **characterised in that** the control elements (37) are selectively positionable along the lever arms (32, 33) between the pivoting point and the pivoting arm end (35).

8. The sweeper according to claim 6, **characterised in that** the suspension arm (38) and/or the control element (37) which is attached to the lever arm (32, 33) are adjustable and displaceable lengthwise so as to adjust and displace the suction device relative to the ground surface (13).

9. The sweeper according to one of claims 5 to 8, **characterised in that** free ends of the lever arms (32, 33) are connected to the suction device (10) via rigid or flexible connecting members (34).

10. The sweeper according to one of claims 1 to 8, **characterised in that** at least the end of the suspension arm (38) that faces the suction device (10) is formed by a spherical joint (39), for example a ball joint.

## Revendications

1. Balayeuse automotrice (1) destinée au nettoyage de surfaces de sol (13) destinées au passage de véhicules et/ou de piétons, de préférence en dur, telles que voies de circulation, routes, aéroports et installations industrielles, laquelle balayeuse est constituée par un châssis (2) doté d'un essieu moteur entraîné par un moteur et au moins d'un essieu comprenant des roues (16 à 19) dirigeable afin d'influer sur le sens de l'avancée (5, 6), lesquels essieux constituent un essieu avant (5) et un essieu arrière (6) et sont orientés transversalement au sens de l'avancée (F) de la balayeuse (1) en étant espacés l'un derrière l'autre, et doté d'un réservoir à déchets (9) conçu pour être vidé et mis en place sur ledit châssis (2), lequel est destiné à l'accumulation de déchets de balayage à l'aide d'un groupe aspirant présentant une turbine aspirante et installé sur le châssis (2), lequel groupe aspirant est relié par une conduite à un dispositif aspirant (10) situé à l'extrémité avant d'une conduite d'air d'aspiration (11), ledit dispositif aspirant (10) doté d'une bouche d'aspiration étant fixé audit châssis (2) à distance au-dessus de la surface du sol (13) en faisant saillie vers le bas, entre deux roues (16, 17) de l'essieu avant (5) présentant une suspension indépendante (8) ou un essieu rigide, et laquelle balayeuse est également constituée par une cabine conducteur (7) installée sur le châssis (2) au-dessus de l'essieu avant (5) ainsi que par un dispositif de balayage (15) situé sous ladite cabine, devant l'essieu avant (5) et destiné à rassembler les balayures à ramasser, **caractérisée en ce que** ledit dispositif aspirant (10) agencé flottant à proximité du sol est raccordé, avec faculté de relevage et d'abaissement, à des organes de support de roue (20, 21) qui sont montés pivotants sur le châssis (2) autour d'axes approximativement horizontaux et qui constituent la suspension de l'essieu avant (5) et **en ce que** ledit dispositif aspirant est guidé déplaçable dans approximativement un plan par le biais d'un bras de suspension (38) de façon à être en suspension sans contact vis-à-vis de la surface de sol à nettoyer, permettant d'adapter sa position utile par rapport au sol qu'il parcourt.

2. Balayeuse selon la revendication 1, **caractérisée en ce que** le châssis (2) est constitué d'une partie de châssis avant (3) associée à l'essieu avant (5) et d'une partie de châssis arrière (4) associée à l'essieu arrière (6) qui sont reliées par une direction articulée.

3. Balayeuse selon la revendication 2, **caractérisée en ce que** le dispositif aspirant (10) est associé à la partie de châssis avant (4).

4. Balayeuse selon l'une des revendications 1 à 3, **caractérisée en ce que** le dispositif aspirant (10) est relié d'une part à un dispositif de transmission (32, 33) associé avec faculté de commande aux organes de support de roue (20, 21) et d'autre part au châssis (2) par le biais du bras de suspension (38) en y étant suspendu.

5. Balayeuse selon la revendication 4, **caractérisée en ce que** le dispositif de transmission est constitué par des bras de levier (32, 33).

6. Balayeuse selon la revendication 5, **caractérisée en ce que** les bras de levier (32, 33) sont montés articulés au châssis (2) par une extrémité et présentent, entre l'extrémité montée articulée et l'extrémité de bras pivotante (35) reliée au dispositif aspirant (10), un élément de commande (37) en appui sur le support de roue (20, 21).

7. Balayeuse selon la revendication 6, **caractérisée en ce que** les éléments de commande (37) peuvent être positionnés sélectivement le long des bras de levier (32, 33) entre le point de pivotement et l'extrémité de bras pivotante (35).

8. Balayeuse selon la revendication 6, **caractérisée en ce que** l'élément de commande (37) fixé au bras de levier (32, 33) et/ou le bras de suspension (38) sont conçus réglables et déplaçables en longueur afin de pouvoir régler et déplacer le dispositif aspirant par rapport à la surface du sol (13).

9. Balayeuse selon l'une des revendications 5 à 8, **caractérisée en ce que** des extrémités libres des bras de levier (32, 33) sont reliées au dispositif aspirant (10) par des éléments de liaison (34) rigides ou flexibles.

10. Balayeuse selon l'une des revendications 1 à 8, **caractérisée en ce qu'**au moins l'extrémité du bras de suspension (38) tournée vers le dispositif aspirant (10) est formée par une articulation sphérique (39), par exemple une articulation à rotule.
